# FASCICULE DE BREVET EUROPEEN

(11) **EP 0 058 127 B1**
(45) Date de publication et mention de la délivrance du brevet: **03.10.1984**
(21) Numéro de dépôt: 82420014.1
(22) Date de dépôt: 21.01.1982
(51) Int. Cl.: A47C 1/028, A47C 16/02

(54) **Fauteuil à deux positions**
Stuhl mit zwei Stellungen
Chair having two positions

(30) Priorité: 09.02.1981 FR 8102621
(43) Date de publication de la demande: 18.08.1982
(73) Titulaire: Massonnet, Henry, F-01760 Nurieux-Volognat (FR)
(72) Inventeur: Massonnet, Henry, F-01760 Nurieux-Volognat (FR)
(74) Mandataire: Karmin, Roger

## Description

La présente invention est relative à des perfectionnements apportés aux fauteuils qu'on utilise sur les terrasses, dans les jardins et autres lieux de plein air.

Les sièges du genre en question sont généralement agencés de manière que leur dossier présente une inclinaison telle, par rapport à la surface de siège, que l'utilisateur se trouve largement renversé en arrière et assis relativement près du sol. On comprend aisément que de tels fauteuils ne peuvent pas être employés autour d'une table si les utilisateurs désirent utiliser cette dernière pour une raison ou pour une autre. Dans ces conditions, il faut prévoir un deuxième jeu de sièges de hauteur convenable par rapport à une table et dont le dossier soit relativement droit. Cela entraîne des frais supplémentaires non négligeables et des difficultés de stockage par augmentation du volume des articles à ranger pendant la mauvaise saison.

Pour pallier ces difficultés, on a déjà proposé des fauteuils à deux positions tel celui décrit dans le brevet suisse CH-A No 318157. Le fauteuil considéré comprend un piètement formé de deux cadres assemblés par des entretoises et un ensemble assise-dossier indépendant qui peut occuper deux positions, soit:
- une position haute dans laquelle l'utilisateur peut s'installer autour d'une table, l'ensemble assise-dossier étant tenu à sa partie avant par l'intermédiaire de deux saillies, disposées à l'avant de l'assise, propres à venir reposer contre le fond d'entailles disposées à l'avant et à l'intérieur des cadres latéraux du piètement, et, à sa partie arrière, par l'intermédiaire d'une entretoise disposée entre les cadres latéraux du piètement et à l'arrière de ce dernier, et
- une position basse dans laquelle le fauteuil permet le repos de l'utilisateur, l'ensemble assise-dossier étant supporté à sa partie avant par l'intermédiaire d'une entretoise disposée entre les cadres latéraux du piètement, à l'avant de ce dernier, sur laquelle vient reposer l'assise, la partie arrière de l'ensemble assise-dossier étant supportée par l'intermédiaire du dossier.

On connaît aussi, suivant le brevet britannique GB-A No 140161 un fauteuil comportant une assise articulée à un dossier, l'ensemble assise-dossier pouvant occuper plusieurs positions par rapport au piètement. A cet effet, des crochets disposés sur l'arrière du dossier coopèrent avec une première traverse du piètement, tandis que la partie avant de l'assise repose par l'intermédiaire d'une crémaillère sur une autre traverse du piètement parallèle à la première traverse.

Les perfectionnements qui font l'objet de la présente invention visent à remédier aux inconvénients du fauteuil révélé par le brevet suisse CH-A N₆ 318157, qui ne comporte pas de position précise de l'ensemble assise-dossier par rapport au piètement en position basse, de sorte que cet ensemble est instable, ce qui est désagréable pour l'utilisateur. L'invention permet en outre de réaliser un fauteuil du genre en question, dont l'assise soit articulée au dossier afin que l'angle de ces deux éléments soit différent en positions haute et basse.

Le fauteuil suivant l'invention comporte deux parties articulées, constituant l'une la surface de siège et l'autre le dossier, son piètement étant pourvu de moyens de soutien des deux parties articulées à deux positions différentes de celles-ci, c'est-à-dire qu'à la première de ces positions la surface de siège est basse et le dossier relativement renversé, tandis que la seconde correspond à une position plus haute de la surface de siège, le dossier étant redressé davantage.

Suivant l'invention, en position basse, deux butées latérales disposées sur le côté de chacun des montants du dossier, sensiblement à mi-hauteur de ces derniers, viennent reposer contre le fond des entailles formées à l'extrémité arrière de chacun des deux bras formant la partie supérieure des deux cadres latéraux, tandis qu'en position haute un crochet ouvert vers le bas, disposé sur la partie arrière de chacun des montants latéraux du dossier, entre l'articulation de l'assise-dossier et la saillie, vient prendre appui sur l'entretoise.

Le dessin annexé, donné à titre d'exemple, permettra de mieux comprendre l'invention, les caractéristiques qu'elle présente et les avantages qu'elle est susceptible de procurer.
La fig. 1 est une vue en perspective d'un fauteuil établi conformément à l'invention;
les fig. 2 et 3 illustrent en vue de côté les deux positions de ce fauteuil;
la fig. 4 est une vue en perspective d'un pouf suivant l'invention, prévu pour coopérer avec le fauteuil dans ses deux positions, et
les fig. 5 et 6 illustrent comment le pouf est utilisé dans les deux positions du fauteuil suivant l'invention.

On a représenté en fig. 1 un fauteuil établi conformément à l'invention et qui comprend deux éléments principaux, soit un siège articulé 1 et un piètement 2. Le siège est en deux parties, soit une surface de siège 3 et un dossier 4. On observe que celui-ci peut être prolongé vers le haut par une têtière 5. La surface de siège et le dossier 4 sont réalisés au moyen, respectivement, de deux longerons 6, 7 et de deux montants 8, 9 qui sont articulés deux à deux autour d'un axe 10. Des traverses référencées 11 à 15 servent à maintenir l'écartement des longerons 6, 7 et des montants 8, 9, de manière qu'on puisse tendre entre eux des nappes 16, 17 correspondant à la surface de siège 3 et au dossier 4. Ces nappes sont préférablement réalisées sous la forme d'un filet fabriqué à partir de fils de matière synthétique, de manière qu'il soit imputrescible.

Le piètement 2 est réalisé au moyen de deux cadres 18, 19, de forme rectangulaire, réunis par des entretoises 20, 21 et 22 assurant leur écartement. Ces entretoises peuvent être réalisées en toute matière appropriée, par exemple en matière plastique ou en métal inoxydable. Le côté supérieur de chaque cadre constitue un bras ou accoudoir 18a, grâce à un prolongement latéral 18b, respectivement 19b, qui élargit considérablement la face supérieure du bras en question. On observe que chaque bras 18a, 19a est pourvu d'une entaille 23 ménagée dans la face interne et qui présente une profondeur réduite. On observe que l'entaille en question se trouve située à l'arrière du bras et au voisinage du pied arrière 18c, 19c de chaque cadre 18,19.

Chaque bras 18a, 19a est encore pourvu d'une seconde entaille 24 réalisée à partir de sa face intérieure, au-dessus du pied avant 18d, 19d de chaque cadre. Cette entaille se termine par une extrémité inférieure rétrécie, comme on l'expliquera mieux plus loin.

Chacun des longerons 6,7 de la surface de siège 3 est pourvu d'une saillie latérale 25 dépassant vers l'extérieur et présentant une épaisseur relativement réduite dans le sens vertical, de telle manière qu'elle est susceptible de venir coopérer, pratiquement sans jeu latéral, avec la partie inférieure de l'entaille 24 de chacun des cadres 18, 19 du piètement 2, comme illustré en fig. 2. On comprend que, le débouché vers le haut de cette entaille étant évasé, cela facilite la mise en place de la saillie 25. Les deux montants 8 et 9 du dossier 4 sont pourvus, sur leur face arrière, d'un crochet 26 (fig. 1 et 2) destiné à venir s'engager autour de l'entretoise 20 du piètement réunissant les deux angles supérieurs arrière des deux cadres. Comme illustré en fig. 2, on obtient ainsi un fauteuil dont la surface de siège se trouve à une distance telle du sol que son utilisateur peut aisément s'asseoir autour d'une table comme s'il utilisait une chaise ordinaire.

Au contraire, si l'utilisateur désire se reposer, il soulève le siège articulé 1 en extrayant les saillies 25 des entailles 24 et en dégageant les crochets 26 de l'entretoise 20. Le siège articulé est ensuite descendu, les saillies 24 étant disposées à l'avant des pieds 18d, 19d des cadres 18, 19, de sorte qu'elles ne peuvent pas gêner le déplacement en question. Des encoches 27, ménagées dans la partie inférieure des longerons 6 et 7 de la surface de siège 3, viennent alors entourer l'entretoise 21 disposée en gros entre le milieu de chacun des pieds 18d, 19d. Les crochets 26 échappant au préalable à l'entretoise 20, des butées latérales 28 portées par l'extérieur des montants 8 et 9 sont amenées aisément dans les entailles 23 (fig. 3). On note qu'alors le dossier 4 et sa têtière 5 forment avec la surface de siège un angle nettement supérieur à celui que ces éléments déterminent lorsque le siège articulé est à la position de la fig. 2.

En vue de parfaire le confort de l'utilisateur, on prévoit d'adjoindre au fauteuil suivant l'invention un pouf 29, illustré en fig. 4, qui comprend deux cadres 30, 31 de forme rectangulaire réunis, au niveau de deux de leurs côtés adjacents, par des cloisons ajourées 32, 33 sans solution de continuité. La largeur et la longueur des cadres 30, 31 correspondent à très peu près à la distance séparant le bord de la surface de siège 3 du fauteuil précédemment décrit dans l'une ou l'autre de ses positions, comme illustré en fig. 5 et 6. Autrement dit, la largeur des cadres en question est telle que l'utilisateur assis dans le fauteuil en position basse peut placer ses jambes sur la plus grande des deux faces du pouf, comme illustré en fig. 5, c'est-à-dire sur la cloison 32.

Si le pouf 29 est placé avec ses petits côtés sur le sol, l'utilisateur peut allonger ses jambes sur l'autre cloison 33 lorsque le fauteuil est en position haute, comme illustré en fig. 6.

On observe que les cadres 30 et 31 sont divergents à l'opposé de la cloison 32, de manière que les poufs ainsi obtenus soient empilables. Dans ces conditions, la cloison 33 affecte la forme d'un trapèze isocèle.

On a ainsi réalisé de manière simple et économique un fauteuil à deux positions et le pouf qui peut lui être adjoint. Tous ces éléments établis de préférence en une matière plastique moulée sont imputrescibles de sortes que de tels meubles peuvent rester à l'extérieur quelles que soient les intempéries.

Bien que le fauteuil ait été décrit comme présentant une surface de siège et un dossier réalisés au moyen d'un filet, les montants 6 et 7 ainsi que 8 et 9 pourraient faire partie d'une unique pièce moulée.

## Revendications

1. Fauteuil du genre comprenant un piètement (2) et un ensemble assise-dossier (3-4) séparable dudit piètement et qui est disposé entre les cadres latéraux (18, 19) de ce dernier, l'ensemble assise-dossier (3-4) pouvant occuper deux positions, soit:
- une position haute dans laquelle l'utilisateur peut s'installer autour d'une table, l'ensemble assise-dossier (3-4) étant tenu à sa partie avant par l'intermédiaire de deux saillies (25) disposées à l'avant de l'assise (3), propres à venir reposer contre le fond d'entailles (24) disposées à l'avant et à l'intérieur des cadres latéraux (18, 19) du piètement (2), et, à sa partie arrière, par l'intermédiaire d'une entretoise (20) disposée entre les cadres latéraux (18, 19) du piètement (2) et à l'arrière de ce dernier, et
- une position basse dans laquelle le fauteuil permet le repos de l'utilisateur, l'ensemble assise-dossier (3-4) étant supporté à sa partie avant par l'intermédiaire d'une entretoise (21) disposée entre les cadres latéraux (18,19) du piètement (2), à l'avant de ce dernier, sur lequel vient reposer l'assise (3), la partie arrière de l'ensemble assise-dossier (3-4) étant supportée par l'intermédiaire du dossier (4), caractérisé en ce que le dossier (4) est articulé au siège (3) de manière connue, et en ce qu'en position basse deux butées latérales (28.) disposées sur le côté de chacun des montants (8, 9) du dossier (4), sensiblement à mi-hauteur de ces derniers, viennent reposer contre le fond des entailles (23) formées à l'extrémité arrière de chacun des deux bras (18a, 19a) formant la partie supérieure des deux cadres latéraux (18, 19), tandis qu'en position haute un crochet (26) ouvert vers le bas, disposé sur la partie arrière de chacun des montants latéraux (8, 9) du dossier (4), entre l'articulation (10) de l'assise-dossier (3-4) et la saillie (28), vient prendre appui sur l'entretoise (20).

2. Fauteuil suivant la revendication 1, caractérisé en ce qu'en position basse les longerons (6, 7) de l'assise (3) sont chacun pourvus d'une encoche (27) destinée à coopérer avec l'entretoise (21 ).

3. Fauteuil suivant l'une des revendications 1 ou 2, caractérisé en ce qu'un filet en matière synthétique (16, 17) est tendu sur la surface de siège (3) et sur le dossier (4).

4. Fauteuil suivant l'une des revendications 1 ou 2, caractérisé en ce que ses montants (6, 7) et (8, 9) font partie intégrante d'une cloison réalisée en une seule pièce et constituant respectivement une surface de siège (3) et un dossier (4).

5. Combinaison d'un fauteuil suivant l'une des revendications précitées et d'un pouf, caractérisée en ce que ce dernier est établi de manière à présenter en profil une section rectangulaire dont la longueur des côtés correspond respectivement aux deux hauteurs de la surface de siège (3) du fauteuil dans ses deux positions.

6. Pouf suivant la revendication 5, caractérisé en ce qu'il est établi au moyen de deux cadres rectangulaires (30, 31) réunis par des cloisons (32,33) sur lesquelles l'utilisateur pose les jambes.

## Claims

1. Chair of the type comprising a base (2) and a seat/back unit (3-4) which is separable from the said base and which is arranged between the lateral frames (18, 19) of the latter, the seat/back unit (3-4) being able to occupy two positions, namely-
- an upper position in which the user can sit up at a table, the seat/back unit (3-4) being held at its anterior part by means of two projections (25) arranged at the front of the seat (3), which are able to come to rest against the base of notches (24) arranged at the front of and inside the lateral frames (18,19) of the base (2), and at its rear part by means of a strut (20) arranged between the lateral frames (18, 19) of the base (2) and at the rear of the latter, and
- a lower position in which the chair allows the user to rest, the seat/back unit (3-4) being supported at its anterior part by means of a strut (21) arranged between the lateral frames (18, 19) of the base (2), at the front of the latter, on which the seat (3) comes to rest, the rear part of the seat/back unit (3-4) being supported by means of the back (4),
characterised in that the back (4) is articulated to the seat (3) in the known manner, and in that in the lower position two lateral abutments (28) arranged on the side of each of the uprights (8, 9) of the back (4), substantially half way up the latter, rest against the base of notches (23) formed at the rear extremity of each of the two arms (18a, 19a) forming the upper part of the two lateral frames (18,19), whilst in the upper position a hook (26), which is open downwardly and arranged on the behind part of each of the lateral uprights (8, 9) of the back (4) between the articulation (10) of the seat/back (3-4) and the abutment (28), rests on the strut (20).

2. Chair according to Claim 1, characterised in that, in the lower position, longitudinal beams (6, 7) of the seat (3) are each provided with a slot (27) intended to co-operate with the strut (21).

3. Chair according to one of Claims 1 or 2, characterised in that a net of synthetic material (16, 17) is stretched over the surface of the seat (3) and on the back (4).

4. Chair according to one of Claims 1 or 2, characterised in that the uprights (6, 7) and (8, 9) form an integral part of a partition realised in a single piece and constituting respectively a seat surface (3) and a back (4).

5. Combination of a chair according to one of the above claims and of a pouffe, characterised in that the latter is constructed so as to present in profile a rectangular section, the lenght of the sides of which corresponds respectively to the two heights ofthe seat surface (3) of the chair in its two positions.

6. Pouffe according to Claim 5, characterised in that it is constructed by means of two rectangular frames (30, 31 ) connected by partitions (32, 33) on which the user places his legs.

## Patentansprüche

1. Sessel mit einem Fussgestell (2) und einer Sitz-Rückenlehnen-Anordnung (3-4), die von dem Fussgestell trennbar ist und die zwischen den seitlichen Rahmen (18,19) des letzteren angeordnet ist, wobei die Sitz-Rückenlehnen-Anordnung (3-4) zwei Stellungen einehmen kann, nämlich:
- eine hohe Stellung, in der der Benutzer sich an einen Tisch niederlassen kann, wobei die Sitz-Rückenlehnen-Anordnung (3-4) an ihrem vorderen Teil mittels zweier Vorsprünge (25) gehalten wird, die am Vorderteil des Sitzes (3) angeordnet sind und am Boden Aussparungen (24) zur Anlage bringbar sind, die sich am vorderen Teil und im Inneren der seitlichen Rahmen (18, 19) des Fussgestells (2) befinden, und wobei die Sitz-Rückenlehnen-Anordnung an ihrem hinteren Teil durch eine Strebe (20) gehalten wird, die zwischen den seitlichen Rahmen (18,19) des Fussgestells (2) und im hinteren Bereich desselben angeordnet ist;
- eine tiefe Stellung, in der sich der Benutzer des Sessels ausruhen kann, wobei die Sitz-Rückenlehnen-Anordnung (3-4) in ihrem vorderen Teil von einer Strebe (21) getragen wird, die zwischen den seitlichen Rahmen (18, 19) des Fussgestells (2) und im vorderen Teil des letzteren angeordnet ist, auf der der Sitz (3) zu liegen kommt, wobei der hintere Teil der Sitz-Rückenlehnen-Anordnung (3-4) durch die Rückenlehne (4) abgestützt wird, dadurch gekennzeichnet, dass die Rückenlehne (4) an dem Sitz (3) in an sich bekannter Weise angelenkt ist und dass in der tiefen Stellung zwei seitliche Anschläge (28), die auf der Seite jeder Stütze (8, 9) der Rückenlehne (4) angeordnet sind, in etwa halber Höhe letzterer, an dem Boden von Aussparungen (23) zur Anlage kommen, die in dem hinteren Ende jedes der beiden Arme (18a, 19a) ausgebildet sind, welche den oberen Teil der beiden seitlichen Rahmen (18, 19) bilden, während in der hohen Stellung ein nach unten offener Haken (26), der auf dem hinteren Teil jeder seitlichen Stütze (8, 9) der Rückenlehne (4) zwischen dem Gelenk (10) der Sitz-Rückenlehnen-Anordnung (3-4) und dem Vorsprung (28) angeordnet ist, auf der die Strebe (20) zur Anlage kommt.

2. Sessel nach Anspruch 1, dadurch gekennzeichnet, dass für die tiefe Stellung der Holme (6, 7) des Sitzes (3) in jedem Holmen eine Aussparung (27) vorgesehen ist, die mit der Strebe (21) zusammenwirken soll.

3. Sessel nach einem der beiden Ansprüche 1 oder 2, dadurch gekennzeichnet, dass ein Kunststoffnetz (16, 17) über die Fläche des Sitzes (3) und über die Rückenlehne (4) gespannt ist.

4. Sessel nach einem der beiden Ansprüche 1 oder 2, dadurch gekennzeichnet, dass die Holme (6, 7) und Stützen (8, 9) einen wesentlichen Teil einer Wand bilden, die aus einem Stück besteht und eine Fläche des Sitzes (3) bzw. eine Rückenlehne (4) bildet.

5. Kombination des Sessels nach einem der vorhergehenden Ansprüche mit einem Polsterhocker, dadurch gekennzeichnet, dass letzterer so ausgebildet ist, dass er ein rechtwinkliges Querschnittsprofil besitzt, bei dem die Länge der Seiten jeweils den beiden Höhen der Fläche des Sitzes (3) des Sessels in den beiden Stellungen entspricht.

6. Polsterhocker nach Anspruch 5, dadurch gekennzeichnet, dass er aus zwei rechtwinkligen Rahmen (30, 31) besteht, die durch Wände (32, 33) verbunden sind, auf die der Benutzer die Beine legt.
